# EUROPÄISCHE PATENTSCHRIFT

(11) **EP 2 771 529 B1**
(45) Veröffentlichungstag und Bekanntmachung des Hinweises auf die Patenterteilung: **10.05.2017**
(21) Anmeldenummer: 12784519.6
(22) Anmeldetag: 23.10.2012
(51) Int. Cl.: E05F 3/10, E05F 3/22

(54) **TÜRSCHLIEßERGEHÄUSE SOWIE TÜRSCHLIEßER MIT EINEM DERARTIGEN TÜRSCHLIEßERGEHÄUSE**
DOOR-CLOSER HOUSING AND DOOR CLOSER WITH SUCH A DOOR-CLOSER HOUSING
BOÎTIER DE FERME-PORTE ET FERME-PORTE DOTÉ D'UN TEL BOÎTIER DE FERME-PORTE

(30) Priorität: 27.10.2011 DE 202011107216 U
(43) Veröffentlichungstag der Anmeldung: 03.09.2014
(73) Patentinhaber: Gretsch-Unitas GmbH Baubeschläge, 71254 Ditzingen (DE)
(72) Erfinder: SINGER, Lothar, 71296 Heimsheim (DE)
(74) Vertreter: Kohler Schmid Möbus Patentanwälte
(86) Internationale Anmeldenummer: PCT/EP2012/070928
(87) Internationale Veröffentlichungsnummer: WO 2013/060661

(56) Entgegenhaltungen:
- DE-A1- 3 908 340
- GB-A- 593 175

## Beschreibung

Die Erfindung betrifft ein Türschließergehäuse, das mit seiner Längsrichtung in Richtung der Wirkungslinie der Kraft eines im Innern des Türschließergehäuses anordenbaren Schließerantriebes, vorzugsweise einer Schließerfeder, verläuft und das eine Gehäusewand aufweist, die an wenigstens einem Längsende des Türschließergehäuses mit einer durch einen Gehäusedeckel verschlossenen Gehäuseöffnung versehen ist, wobei sich der Gehäusedeckel in Querrichtung des Türschließergehäuses erstreckt und wobei der Gehäusedeckel mittels einer Stiftverbindung mit wenigstens einem in Querrichtung des Türschließergehäuses verlaufenden Verbindungsstift in Längsrichtung des Türschließergehäuses an der Gehäusewand abgestützt ist, indem der Verbindungsstift der Stiftverbindung in Längsrichtung des Türschließergehäuses an der Gehäusewand abgestützt ist und seinerseits den Gehäusedeckel in Längsrichtung des Türschließergehäuses abstützt.

Die Erfindung betrifft des Weiteren einen Türschließer mit einem Türschließergehäuse der vorstehenden Art.

Gattungsgemäßer Stand der Technik ist bekannt aus GB 593,175 A. Diese Druckschrift offenbart eine Vorrichtung zum Öffnen und Schließen von Türen. Die vorbekannte Vorrichtung besitzt ein teleskopierbares Gehäuse mit einem antriebsseitigen äußeren Teleskoprohr und einem antriebsfernen inneren Teleskoprohr, das über einen Teil seiner Längs doppelwandig ausgeführt ist. Eine Schraubenfeder ist zwischen einem Außenbund des inneren Teleskoprohrs und einem Innenbund des äußeren Teleskoprohres vorgespannt. Die Verbindung, über welche die auf den Außenbund wirkende Federkraft in das Vorrichtungsgehäuse, im Einzelnen in das innere Teleskoprohr abgetragen wird, ist als Schweißverbindung ausgeführt. Eine lastabtragende Funktion übernimmt lediglich die Verbindung zwischen dem Innenbund und dem äußeren Teleskoprohr. Diese Verbindung wird mittels einer Schraube hergestellt, die in radialer Richtung des äußeren Teleskoprohrs verläuft und durch das äußere Teleskoprohr hindurch in den Innenbund eingreift. Ein Längsende der Schraube liegt demzufolge innerhalb des Innenbunds und bildet daher keinen Überstand gegenüber dem Innenbund aus.

Weiterer Stand der Technik ist offenbart in DE 39 08 340 A1. Aus dieser Druckschrift bekannt ist ein hydraulischer Türschließer mit einem Türschließergehäuse, in dessen Innern ein Schließerkolben in Längsrichtung des Türschließergehäuses verschiebbar ist. Der Schließerkolben besitzt eine Kolbenverzahnung, mit welcher ein auf einer Schließerwelle aufsitzendes Zahnritzel kämmt. Beim Öffnen der mit dem Türschließer versehenen Tür wird die Schließerwelle in eine Drehbewegung versetzt, die über das Zahnritzel und die Kolbenverzahnung in eine Öffnungsbewegung des Schließerkolbens in Längsrichtung des Türschließergehäuses umgesetzt wird. Die Öffnungsbewegung führt der Schließerkolben unter Stauchen einer Schließerfeder aus, die einerseits an dem Schließerkolben und andererseits an einer Stirnwand des Türschließergehäuses abgestützt ist. Wird die Tür nach dem Öffnen freigegeben, so entspannt sich die zuvor gestauchte Schließerfeder und treibt den Schließerkolben mit einer der Öffnungsbewegung entgegengerichteten Schließbewegung an. Die Schließbewegung des Schließerkolbens wird gedämpft, indem Hydraulikflüssigkeit aus einer Gehäusekammer des Türschließergehäuses verdrängt wird, die zwischen dem in Richtung der Schließbewegung voreilenden Längsende des Schließerkolbens und einem das Türschließergehäuse in der genannten Richtung begrenzenden Gewindestopfen ausgebildet ist. Der Gewindestopfen ist mit einem Außengewinde in ein Innengewinde einer durch den Gewindestopfen verschlossenen Gehäuseöffnung des Türschließergehäuses eingeschraubt. Um der beim Betrieb des Türschließers auftretenden Druckbelastung standhalten zu können, muss die Gewindeverbindung zwischen dem Gewindestopfen und der Gehäusewand des Türschließergehäuses hinreichend belastbar sein. Damit ein lastaufnahmefähiges Innengewinde in die Gehäusewand eingeschnitten werden kann, bedarf es einer verhältnismäßig großen Wandstärke der Gehäusewand. Entsprechend voluminös ist das vorbekannte Türschließergehäuse.

Die Aufgabe der vorliegenden Erfindung besteht darin, ein Türschließergehäuse sowie einen Türschließer mit einem Türschließergehäuse bereitzustellen, an welchem die Verbindung zwischen Gehäusewand und Gehäusedeckel selbst bei einer geringen Wandstärke der Gehäusewand hochbelastbar ist.

Erfindungsgemäß gelöst wird diese Aufgabe durch das Türschließergehäuse nach Anspruch 1 sowie durch den Türschließer nach Anspruch 10.

Anspruchsgemäß ist der Gehäusedeckel des Türschließergehäuses mittels einer Stiftverbindung an der Gehäusewand des Türschließergehäuses gelagert. Die Stiftverbindung umfasst wenigstens einen in Querrichtung des Türschließergehäuses verlaufenden Verbindungsstift, der in Längsrichtung des Türschließergehäuses an der Gehäusewand abgestützt ist und der seinerseits den Gehäusedeckel in Längsrichtung des Türschließergehäuses abstützt. Der oder die Verbindungsstifte überragen den zu fixierenden Gehäusedeckel mit ihren beiden Längsenden und sind mit den Überständen an der Gehäusewand des Türschließers gelagert, indem der oder die Verbindungsstifte mit den Überständen in eine sich in Querrichtung des Türschließergehäuses erstreckende Stiftaufnahmeöffnung an der Gehäusewand des Türschließergehäuses eingreifen oder indem der oder die Verbindungsstifte mit den Überständen an der Gehäusewand des Türschließergehäuses aufliegend abgestützt sind.

Für die Herstellung der genannten Stiftaufnahmeöffnungen bieten sich unterschiedliche Möglichkeiten. Insbesondere denkbar sind Stiftaufnahmeöffnungen in Form von Aufnahmebohrungen. Bei entsprechender Dimensionierung des Querschnittes der Stiftaufnahmeöffnungen einerseits und des Durchmessers der Verbindungsstifte andererseits erübrigen sich gesonderte Maßnahmen zur axialen Fixierung der in Einbaulage befindlichen Verbindungsstifte.

Der anspruchsgemäße Begriff "Stiftverbindung" ist im weiteren Sinne zu verstehen. Er beschreibt Verbindungen, die mit Hilfe von "Stiften" im engeren technischen Sinne, also mit glattwandigen Verbindungselementen ohne Kopf, hergestellt werden, aber auch Verbindungen, die von andersartigen länglichen Verbindungselementen, etwa von Bolzen mit und ohne Gewinde, mit und ohne Kopf oder von Nieten Gebrauch machen. Entsprechend ist der Begriff "Verbindungsstift" im Sinne der Erfindung zu verstehen.

Der Querschnitt eines Türschließergehäuses verteilt sich im Wesentlichen auf den Querschnitt des Gehäuse-Innenraums und den Querschnitt der Gehäusewand. Die Querschnittsgröße des Innenraumes des Türschließergehäuses wird durch die Maße des dort anzuordnenden Schließerantriebes, insbesondere durch den Durchmesser einer in dem Gehäuseinneren unterzubringenden Schließerfeder vorgegeben. Die Maße des Schließerantriebes beziehungsweise der Durchmesser der Schließerfeder hängen wiederum von der aufzubringenden Schließkraft ab und sind bei gegebener Schließkraft kaum variabel. Die erfindungsgemäße Bauart der Verbindung von Gehäusewand und Gehäusedeckel des Türschließergehäuses erlaubt eine Minimierung des auf die Gehäusewand des Türschließergehäuses entfallenden Anteils an dem Gesamtquerschnitt des Türschließergehäuses. Denn die im Falle der Erfindung vorgesehene Stiftverbindung von Gehäusewand und Gehäusedeckel besitzt bereits bei einer geringen Wandstärke der Gehäusewand eine hohe Belastbarkeit in Längsrichtung des Türschließergehäuses. Selbst bei hohen Schließkräften besitzen erfindungsgemäße Türschließergehäuse folglich einen kleinen Gesamtquerschnitt.

Die dementsprechend schlanke Bauweise erfindungsgemäßer Türschließer ist von Vorteil bei aufliegend, das heißt sichtbar montierten Türschließergehäusen und in besonderem Maße bei verdeckt eingebauten Türschließergehäusen. In dem letztgenannten Fall, etwa bei der Montage im Inneren eines Türblattes, steht für das Türschließergehäuse üblicherweise nur ein kleiner Einbauraum zur Verfügung. Gleichwohl muss der Türschließer eine hinreichende Schließkraft aufbringen. Erfindungsgemäße Türschließergehäuse werden aufgrund ihrer bezogen auf die verfügbare Leistung des Türschließers schlanken Bauweise beiden Randbedingungen gerecht.

Darüber hinaus empfiehlt sich die anspruchsgemäße Stiftverbindung von Gehäusewand und Gehäusedeckel eines Türschließergehäuses auch unter fertigungstechnischen Gesichtspunkten.

Zum einen sind die Verbindungselemente der erfindungsgemäßen Stiftverbindung konstruktiv einfach gestaltet. Zum andern lässt sich die anspruchsgemäße Stiftverbindung auf einfache Art und Weise herstellen. So müssen beispielsweise an der Kontaktfläche von Gehäusedeckel und Gehäusewand keine Gewinde zur Herstellung der Verbindung zwischen Gehäusedeckel und Gehäusewand gefertigt werden. Und auch der Zusammenbau eines Türschließers vereinfacht sich, wenn von einem anspruchsgemäßen Türschließergehäuse Gebrauch gemacht wird.

Üblicherweise wird beim Zusammenbau eines Türschließers der Schließerantrieb in das an einem Längsende bereits verschlossene Türschließergehäuse eingebracht, ehe die verbliebene Gehäuseöffnung mit dem Gehäusedeckel verschlossen wird. Die Schließerfeder des in das Innere des Türschließergehäuses eingesetzten Schließerantriebes ist zunächst noch entspannt und der Schließerantrieb weist folglich in Längsrichtung des Türschließergehäuses ein Übermaß gegenüber dem Türschließergehäuse auf. Zum Aufbringen des noch fehlenden Gehäusedeckels wird dieser in Längsrichtung des Türschließergehäuses auf das aus dem Türschließergehäuse vorragende Ende des Schließerantriebes aufgesetzt und anschließend gegen die Wirkung der zunehmend gestauchten Schließerfeder in Längsrichtung des Türschließergehäuses zu diesem hin bewegt. Hat der Gehäusedeckel in Längsrichtung des Türschließergehäuses seine Einbaulage erreicht, so ist er lediglich noch mit der Gehäusewand zu verstiften. Dementsprechend ist der Gehäusedeckel gemäß Patentanspruch 1 zur Befestigung an der Gehäusewand lediglich translatorisch zu bewegen. Demgegenüber erfordert die Herstellung einer Gewindeverbindung zwischen dem Gehäusedeckel und der Gehäusewand eines Türschließergehäuses nicht nur eine translatorische Bewegung des Gehäusedeckels in Längsrichtung des Türschließergehäuses sondern darüber hinaus auch eine Drehbewegung des Gehäusedeckels um die Achse seiner translatorischen Bewegung. Dabei erfolgt die Drehbewegung des Gehäusedeckels unter zunehmender Beaufschlagung des Gehäusedeckels durch die mehr und mehr gestauchte Schließerfeder und relativ zu dem von dem Gehäusedeckel unmittelbar beaufschlagten Schließerantrieb. Aufgrund der unter Last ausgeführten Drehbewegung des Gehäusedeckels relativ zu der ihm unmittelbar benachbarten Komponente des Schließerantriebes kann es an der Kontaktfläche von Gehäusedeckel und Antriebskomponente zu Beschädigungen kommen. Löst sich an dem Gehäusedeckel beziehungsweise an der von diesem beaufschlagten Antriebskomponente Material beispielsweise in Form von Spänen ab, so besteht die Gefahr, dass die Funktionsfähigkeit des Türschließers beim späteren Betrieb durch das abgelöste Material beeinträchtigt wird. Die anspruchsgemäße Stiftverbindung von Gehäusedeckel und Gehäusewand eines Türschließergehäuses birgt derartige Risiken nicht.

Schließlich ist die an anspruchsgemäßen Türschließergehäusen vorgesehene Stiftverbindung zwischen Gehäusewand und Gehäusedeckel auch unter ästhetischen Gesichtspunkten vorteilhaft. Nachdem der Gehäusedeckel bei der Montage keine Drehbewegung ausführen muss, erübrigen sich ansonsten erforderliche Eingriffsöffnungen für ein Montagewerkzeug zur Erzeugung einer Montage-Drehbewegung des Gehäusedeckels. Der Gehäusedeckel anspruchsgemäßer Türschließergehäuse kann folglich eine glatte und somit ästhetisch ansprechende Oberfläche aufweisen.

Besondere Ausführungsarten der Erfindung nach den unabhängigen Ansprüchen 1 und 10 ergeben sich aus den abhängigen Ansprüchen 2 bis 9.

Im Falle der Erfindungsbauart nach Anspruch 2 besitzt die Gehäusewand des Türschließergehäuses Querschnittsbereiche mit unterschiedlich großen Wandstärken. Der oder die Querschnittsbereiche mit vergrößerter Wandstärke werden aufgrund ihrer ausgeprägten Lastaufnahmefähigkeit zur Abstützung des oder der Verbindungsstifte der erfindungsgemäßen Stiftverbindung genutzt. Eine vergrößerte Wandstärke können beispielsweise diejenigen Teile der Gehäusewand des erfindungsgemäßen Türschließergehäuses besitzen, in denen die Schließerwelle des Türschließers gelagert ist.

Auch die Abstützung des Gehäusedeckels an dem oder den Verbindungsstiften der Stiftverbindung kann erfindungsgemäß auf unterschiedliche Art und Weise realisiert sein. Gemäß Anspruch 3 ist in bevorzugter Ausgestaltung der Erfindung vorgesehen, dass der oder die Verbindungsstifte auf der Außenseite des Gehäusedeckels aufliegen. Zur Abstützung des Gehäusedeckels in Längsrichtung des Türschließergehäuses bedarf es in diesem Fall keiner besonderen konstruktiven Maßnahmen an dem Gehäusedeckel. Ergänzend oder alternativ weist der Gehäusedeckel der Erfindungsbauart nach Anspruch 4 wenigstens eine sich in Querrichtung des Türschließergehäuses erstreckende Stiftaufnahmeöffnung für den oder die Verbindungsstifte der Stiftverbindung auf.

Besonders einfach gestaltet sich die Herstellung der erfindungsgemäßen Stiftverbindung, wenn - wie gemäß Anspruch 5 vorgesehen - der Gehäusedeckel in Längsrichtung des Türschließergehäuses mit der Gehäusewand überlappt und der wenigstens eine Verbindungsstift der Stiftverbindung im Bereich der Überlappung mit den Überständen in eine sich in Querrichtung des Türschließergehäuses erstreckende Stiftaufnahmeöffnung an der Gehäusewand und/oder in eine sich in Querrichtung des Türschließergehäuses erstreckende Stiftaufnahmeöffnung an dem Gehäusedeckel eingreift. Die erfindungsgemäße Stiftverbindung kann in diesem Fall unmittelbar zwischen der Gehäusewand und dem Gehäusedeckel hergestellt werden.

Im Falle einer weiteren bevorzugten Erfindungsbauart (Anspruch 6) ist vorgesehen, dass der in Längsrichtung des Türschließergehäuses mit der Gehäusewand überlappende Gehäusedeckel eine kreisförmige Umfangskontur aufweist und in Umfangsrichtung von der Gehäusewand umschlossen ist. Dabei ist der Gehäusedeckel im Interesse einer einfachen Montage mit einer radial nach außen offenen Umfangsnut versehen, die als Stiftaufnahmeöffnung für den oder die Verbindungsstifte der Stiftverbindung von Gehäusewand und Gehäusedeckel dient. Mit der Umfangsnut steht an dem Gehäusedeckel eine Stiftaufnahmeöffnung zur Verfügung, die bei jeder von dem Gehäusedeckel in seiner Umfangsrichtung gegenüber der Gehäusewand eingenommenen Drehstellung für den oder die Verbindungsstifte der Stiftverbindung zugänglich ist.

Ebenfalls zur Vereinfachung der Montage des Gehäusedeckels an der Gehäusewand weist das erfindungsgemäße Türschließergehäuse nach Anspruch 7 an der Gehäusewand und/oder an dem Gehäusedeckel eine Positioniereinrichtung auf, mittels derer die Gehäusewand und der Gehäusedeckel relativ zueinander in Längsrichtung des Türschließergehäuses und/oder in Umfangsrichtung des Gehäusedeckels mit einer gegenseitigen Solllage positionierbar sind.

In bevorzugter Ausgestaltung der Erfindung ist gemäß Anspruch 8 als Positioniereinrichtung an der Gehäusewand und/oder an dem Gehäusedeckel ein Tiefenanschlag vorgesehen, mittels derer die Gehäusewand und der Gehäusedeckel relativ zueinander in Längsrichtung des Türschließergehäuses mit einer gegenseitigen Solllage positionierbar sind. Ergänzend oder alternativ kann als Positioniereinrichtung an der Gehäusewand und/ oder an dem Gehäusedeckel ein Umfangsanschlag vorgesehen sein, welcher die gegenseitige Solllage von Gehäusewand und Gehäusedeckel in Umfangsrichtung des Gehäusedeckels markiert. Ihre gegenseitige Solllage nehmen die Gehäusewand und der Gehäusedeckel des erfindungsgemäßen Türschließergehäuses insbesondere dann ein, wenn der oder die Verbindungsstifte der Stiftverbindung eingebracht werden können und/oder wenn der Gehäusedeckel die zugeordnete Gehäuseöffnung des Türschließergehäuses dicht verschließt.

Für den oder die Verbindungsstifte der erfindungsgemäßen Stiftverbindung kommen unterschiedliche Bauweisen in Frage. Insbesondere denkbar sind glattwandige Verbindungsstifte und/oder Verbindungsstifte in Form von Gewindestiften und/oder Verbindungsstifte in Form von Vollstiften und/oder in Form von Kerbstiften und/oder in Form von Spannstiften (Anspruch 9).

Nachfolgend wird die Erfindung anhand beispielhafter schematischer Darstellungen näher erläutert. Es zeigen:
- Figur 1: eine perspektivische Darstellung eines Türschließers einer ersten erfindungsgemäßen Bauart mit einem Türschließergehäuse mit Gehäusewand und Gehäusedeckel,
- Figur 2: eine teilgeschnittene Seitenansicht des Türschließers gemäß Figur 1,
- Figur 3a: den Bereich der Verbindung der Gehäusewand und des Gehäusedeckels an dem Türschließergehäuse gemäß Figur 2,
- Figur 3b: eine Schnittdarstellung der Verbindung gemäß Figur 3a mit einer Schnittebene, die in Figur 2 senkrecht zu der Zeichenebene entlang der Linie IIIb-IIIb verläuft,
- Figuren 4a, 4b: den Figuren 3a, 3b entsprechende Darstellungen einer gegenüber den Figuren 3a, 3b konstruktiv abgewandelten Verbindung einer Gehäusewand und eines Gehäusedeckels an einem Türschließergehäuse,
- Figuren 5a, 5b: den Figuren 3a, 3b und 4a, 4b entsprechende Darstellungen einer gegenüber diesen Figuren konstruktiv abgewandelten Verbindung einer Gehäusewand und eines Gehäusedeckels an einem Türschließergehäuse,
- Figur 6: eine perspektivische Darstellung einer weiteren erfindungsgemäßen Türschließerbauart mit einem Türschließergehäuse mit Gehäusewand und Gehäusedeckel,
- Figur 7: eine teilgeschnittene Draufsicht auf den Türschließer gemäß Figur 6,
- Figur 8a: eine Schnittdarstellung der Verbindung der Gehäusewand und des Gehäusedeckels an dem Türschließergehäuse gemäß Figur 7,
- Figur 8b: den Bereich der Verbindung gemäß Figur 8a mit einer Schnittebene, die in Figur 7 senkrecht zu der Zeichenebene entlang der Linie VIIIb-VIIIb verläuft und
- Figur 9: eine stirnseitige Ansicht eines gegenüber Figur 7 konstruktiv abgewandelten Türschließergehäuses.

Gemäß den Figuren 1 und 2 weist ein Türschließer 1 ein Türschließergehäuse 2 mit einer Gehäusewand 3 und zwei baugleichen Gehäusedeckeln 4 auf. Die Gehäusedeckel 4 besitzen eine kreisförmige Umfangskontur und verschließen Gehäuseöffnungen 5, die an den beiden Längsenden der Gehäusewand 3 vorgesehen sind. Der Türschließer 1 ist zur aufliegenden Montage an dem festen Rahmen oder an dem Flügel der betreffenden Tür vorgesehen.

Im Innern des Türschließergehäuses 2 ist ein in den Figuren nicht erkennbarer hydraulischer Schließerantrieb herkömmlicher Bauart mit einer Schließerfeder und einem Schließerkolben angeordnet. Der Schließerkolben besitzt eine Kolbenverzahnung, an welcher er mit einem Zahnritzel kämmt, das seinerseits auf einer Schließerwelle des Türschließers 1 aufsitzt. Wellenenden 6, 7 der Schließerwelle sind unter anderem in Figur 2 erkennbar. An einem der Wellenenden 6, 7 ist der aufliegend montierte Türschließer 1 über ein Gestänge mit dem festen Rahmen oder dem Flügel der betreffenden Tür verbunden. Eine geometrische Wellenachse 8 der Schließerwelle ist in den Figuren strichpunktiert angedeutet. Ebenfalls strichpunktiert dargestellt ist eine Wirkungslinie 9 der Schließerfeder des Türschließers 1. Die Wirkungslinie 9 definiert die Längsrichtung des Türschließergehäuses 2. In Richtung der Wirkungslinie 9 der Schließerfeder werden bei Betrieb des Türschließers 1 auf die Innenseite der Gehäusedeckel 4 Druckkräfte ausgeübt, die in Figur 2 durch Pfeile veranschaulicht sind.

Zur Abstützung der druckbeaufschlagten Gehäusedeckel 4 an der Gehäusewand 3 in Richung der Wirkungslinie 9 beziehungsweise in Längsrichung des Türschließergehäuses 2 sind an den beiden Längsenden des Türschließergehäuses 2 zwei baugleiche Stiftverbindungen 10 vorgesehen, deren konstruktive Gestaltung sich im Einzelnen aus den Figuren 2, 3a und 3b ergibt.

Demnach umfasst jede der Stiftverbindungen 10 zwei Verbindungsstifte 11, 12, die in dem dargestellten Beispielsfall als Spannstifte ausgeführt sind. Die Verbindungsstifte 11, 12 durchsetzen an der Gehäusewand 3 Stiftaufnahmeöffnungen 13, 14, die in Querrichtung der geometrischen Wellenachse 8 verlaufen. Die Stiftaufnahmeöffnungen 13, 14 liegen in Querschnittsbereichen 15, 16 der Gehäusewand 3, die gegenüber den restlichen Querschnittsbereichen der Gehäusewand 3 eine vergrößerte Wandstärke aufweisen.

An den Gehäusedeckeln 4 des Türschließergehäuses 2 greifen die Verbindungsstifte 11, 12 in eine sich in Querrichtung des Türschließergehäuses erstreckende Stiftaufnahmeöffnung 17 der jeweiligen Stiftverbindung 10 ein. Die Stiftaufnahmeöffnungen 17 werden dabei von einer radial nach außen offenen Umfangsnut 17 eines jeden Gehäusedeckels 4 gebildet. In Einbaulage an der Gehäusewand 3 liegen die mit dieser verstifteten Gehäusedeckel 4 an einer Anlageschulter 18 an, welche an dem Übergang zwischen jeder der Gehäuseöffnungen 5 und dem Innenraum des Türschließergehäuses 2 ausgebildet ist. Der Anlageschulter 18 benachbart ist an jedem der Gehäusedeckel 4 eine Dichtungsnut 19 mit einer O-Ringdichtung 20 vorgesehen. Die O-Ringdichtungen 20 dichten den Innenraum der Türschließergehäuses 2 nach außen hin ab.

Beim Zusammenbau des Türschließers 1 wird zunächst eine der Gehäuseöffnungen 5 mit einem Gehäusedeckel 4 verschlossen. Zu diesem Zweck wird der betreffende Gehäusedeckel 4 in Längsrichtung des Türschließergehäuses 2 in die zugeordnete Gehäuseöffnung 5 eingeführt, bis er auf die diese Gehäuseöffnung 5 umgebende Anlageschulter 18 aufläuft. Die Anlageschulter 18 dient als Positioniereinrichtung, im Einzelnen als Tiefenanschlag für den Gehäusedeckel 4 und markiert diejenige Position des Gehäusedeckels 4, in welcher dieser in Längsrichtung des Türschließergehäuses 2 seine Solllage gegenüber der Gehäusewand 3 einnimmt. Stützt sich der Gehäusedeckel 4 an der Anlageschulter 18 ab, so fluchten die Stiftaufnahmeöffnungen 13, 14 der Gehäusewand 3 mit der Umfangsnut beziehungsweise Stiftaufnahmeöffnung 17 des Gehäusedeckels 4 und die Verbindungsstifte 11, 12 können unter Druckbeaufschlagung in ihrer Längsrichtung in die Stiftaufnahmeöffnungen 13, 14, 17 an der Gehäusewand 3 und dem Gehäusedeckel 4 eingeführt werden. Da es sich bei den Verbindungsstiften 11, 12 um Spannstifte handelt, die im Ausgangszustand ein Durchmesser-Übermaß gegenüber den Stiftaufnahmeöffnungen 13, 14 der Gehäusewand 3 aufweisen, bedarf es keiner gesonderten Maßnahmen zu ihrer axialen Fixierung in Einbaulage.

Gemäß Figur 3b fluchten die ihre Endstellung einnehmenden Verbindungsstifte 11, 12 an einem Längsende mit der Gehäusewand 3. Mit ihrem gegenüberliegenden Längsende stehen die Verbindungsstifte 11, 12 über die Gehäusewand 3 vor. Der Überstand der Verbindungsstifte 11, 12 wird zur Lagerung des Türschließers 1 an einer nicht gezeigten Montageplatte genutzt, die ihrerseits mit dem festen Rahmen oder dem Flügel der betreffenden Tür verbunden wird.

Nach dem Verstiften eines der Gehäusedeckel 4 mit der Gehäusewand 3 wird durch die noch unverschlossene Gehäuseöffnung 5 der Schließerantrieb mit Schließerfeder und Schließerkolben in das Innere des Türschließergehäuses 2 eingeführt. Da die Schließerfeder entspannt ist, steht der Schließerantrieb an der noch unverschlossenen Gehäuseöffnung 5 in Längsrichtung des Türschließergehäuses 2 über die Gehäusewand 3 vor. Auf das vorragende Ende des Schließerantriebes wird der als Verschluss für die verbliebene Gehäuseöffnung 5 vorgesehene Gehäusedeckel 4 aufgesetzt. Anschließend wird der Gehäusedeckel 4 unter Druckbeaufschlagung in Längsrichtung des Türschließergehäuses 2 längs der Wirkungslinie 9 in Richtung auf die Gehäusewand 3 bewegt und in die Gehäuseöffnung 5 eingeführt, bis er an deren Anlageschulter 18 anschlägt. Nun nimmt auch der zweite Gehäusedeckel 4 an der Gehäusewand 3 seine Solllage ein und die zweite Stiftverbindung 10 kann auf die vorstehend beschriebene Art und Weise mittels der Verbindungsstifte 11, 12 hergestellt werden.

In Einbaulage überlappen die Gehäusedeckel 4 in Längsrichtung des Türschließergehäuses 2 mit der Gehäusewand 3, von der sie in Umfangsrichtung umschlossen sind. An ihrer in Längsrichtung des Türschließergehäuses gelegenen, glattflächigen Außenseite fluchten die montierten Gehäusedeckel 4 mit den Stirnflächen der Gehäusewand 3, an welcher die Gehäusedeckel 4 durch die Verbindungsstifte 11, 12 der Stiftverbindungen 10 unter der Wirkung des sie beaufschlagenden Schließerantriebes abgestützt sind.

Ein in den Figuren 4a, 4b dargestelltes Türschließergehäuse 32 und ein in den Figuren 5a, 5b dargestelltes Türschließergehäuse 62 unterscheiden sich von dem Türschließergehäuse 2 gemäß den Figuren 1 bis 5b lediglich durch die konstruktive Gestaltung von Gehäusedeckeln 34 (Figuren 4a, 4b) sowie von Gehäusedeckeln 64 (Figuren 5a, 5b) und daraus resultierend durch die Ausführung von Stiftverbindungen 40 sowie von Stiftverbindungen 70. Im Übrigen stimmen die Anordnungen gemäß den Figuren 4a bis 5b mit der Anordnung gemäß den Figuren 1 bis 3b überein.

Abweichend von den Gehäusedeckeln 4 weisen weder die Gehäusedeckel 34 noch die Gehäusedeckel 64 eine als Umfangsnut ausgebildete Stiftaufnahmeöffnung auf. Die Gehäusedeckel 34 besitzen stattdessen einen abgestuften Außendurchmesser mit einem axialen Abschnitt 41 kleineren Durchmessers und einem axialen Abschnitt 42 größeren Durchmessers. Der Übergang zwischen dem axialen Abschnitt 41 und dem axialen Abschnitt 42 der Gehäusedeckel 34 ist als Hohlkehle 43 gestaltet, deren Radius dem Radius der Verbindungsstifte 11, 12 entspricht. In Einbaulage stützen die Verbindungsstifte 11, 12 den betreffenden Gehäusedeckel 34 von außen auf diesem aufliegend an der Gehäusewand 3 ab. Dabei schmiegen sich die Verbindungsstifte 11, 12 eng in die an dem betreffenden Gehäusedeckel 34 vorgesehene Hohlkehle 43.

An den Gehäusedeckeln 64 sind anstelle einer Umfangsnut zwei parallel zueinander verlaufende und als geradlinige Bohrungen ausgeführte Stiftaufnahmeöffnungen 77, 78 vorgesehen. An den Stiftaufnahmeöffnungen 77, 78 werden die in Einbaulage befindlichen Gehäusedeckel 64 von den Verbindungsstiften 11, 12 der jeweiligen Stiftverbindung 70 durchsetzt. Bei der Montage der Gehäusedeckel 64 ist darauf zu achten, dass diese gegenüber der Gehäusewand 3 nicht nur in Längsrichtung des Türschließergehäuses 2 sondern darüber hinaus auch in Umfangsrichtung in eine Solllage überführt werden. Nur unter dieser Voraussetzung ist gewährleistet, dass die Stiftaufnahmeöffnungen 77, 78 an einem Gehäusedeckel 64 mit den zugeordneten Stiftaufnahmeöffnungen 13, 14 der Gehäusewand 3 fluchten.

Die Figuren 6 bis 9 zeigen einen Türschließer 101, der zur verdeckten Montage bestimmt ist. In Einbaulage ist der Türschließer 101 in ein Türblatt der betreffenden Tür versenkt. An der Oberseite des Türblattes dient ein Wellenende 106 zur Anbindung eines den Türschließer 101 mit dem festen Rahmen der Tür verbindenden Gestänges an die Schließer-welle des im Innern eines Türschließergehäuses 102 untergebrachten Schließerantriebes. Eine Wirkungslinie 109 der Schließerfeder des Schließerantriebes verläuft in Längsrichtung des Türschließergehäuses 102.

Abweichend von den Verhältnissen gemäß den Figuren 1 bis 5b weisen Stiftverbindungen 110 (Figuren 7 bis 8b) und 140 (Figur 9) Verbindungsstifte 111, 112 auf, die sich parallel zu einer geometrischen Wellenachse 108 der Schließerwelle des Türschließers 101 erstrecken.

Im Übrigen stimmt das in den Figuren 7 bis 8b im Einzelnen gezeigte Türschließergehäuse 102 mit dem Türschließergehäuse 62 gemäß den Figuren 5a, 5b überein. Die Stiftverbindungen 110 sorgen dafür, dass Gehäuseöffnungen 105 verschließende Gehäusedeckel 104 in Längsrichtung des Türschließergehäuses 102 an einer Gehäusewand 103 wirksam abgestützt sind. Die Verbindungsstifte 111, 112 durchsetzen Stiftaufnahmeöffnungen 113, 114 an der Gehäusewand 103 sowie Stiftaufnahmeöffnungen 117, 118 an den Gehäusedeckeln 104. Die Stiftaufnahmeöffnungen 113, 114 sind an der Gehäusewand 103 in Querschnittsbereichen 115, 116 mit verhältnismäßig großer Wandstärke angeordnet. Eine Anlageschulter 128 dient beim Zusammenbau des Türschließers 101 als Positioniereinrichtung bzw. als Tiefenanschlag für die Gehäusedeckel 104.

Ein Türschließergehäuse 132, wie es in Figur 9 gezeigt ist, stimmt abgesehen von der Ausrichtung der Verbindungsstifte 111, 112 der Stiftverbindungen 140 mit dem Türschließergehäuse 32 gemäß den Figuren 4a, 4b überein. Auch die Verbindungsstifte 111, 112 der Stiftverbindungen 140 stützen Gehäusedeckel 134 an der Gehäusewand 103 in Längsrichtung des Türschließergehäuses 132 ab, indem sie auf der Außenseite der Gehäusedeckel 134 aufliegen.

Sämtliche in den Figuren 1 bis 9 gezeigten Türschließergehäuse 2, 32, 62, 102, 132 besitzen eine geringe Breite und somit eine schlanke Bauweise.

Die parallel zu der geometrischen Wellenachse 8, 108 verlaufenden Gehäuse-Seitenwände besitzen eine Dicke von nur wenigen Millimetern. Dessen ungeachtet sind die Stiftverbindungen 10, 40, 70, 110, 140 in Längsrichtung der Türschließergehäuse 2, 32, 62, 102, 132 derart lastaufnahmefähig, dass sie den auf die Innenseite der Gehäusedeckel 4, 34, 64, 104, 134 von dem jeweiligen Schließerantrieb ausgeübten Druckbelastungen ohne Probleme standhalten.

## Patentansprüche

1. Türschließergehäuse, das mit seiner Längsrichtung in Richtung der Wirkungslinie (9, 109) der Kraft eines im Innern des Türschließergehäuses anordenbaren Schließerantriebes, vorzugsweise einer Schließerfeder, verläuft und das eine Gehäusewand (3, 103) aufweist, die an wenigstens einem Längsende des Türschließergehäuses mit einer durch einen Gehäusedeckel (4, 34, 64, 104, 134) verschlossenen Gehäuseöffnung (5, 105) versehen ist, wobei sich der Gehäusedeckel (4, 34, 64, 104, 134) in Querrichtung des Türschließergehäuses erstreckt und wobei der Gehäusedeckel (4, 34, 64, 104, 134) mittels einer Stiftverbindung (10, 40, 70, 110, 140) mit wenigstens einem in Querrichtung des Türschließergehäuses verlaufenden Verbindungsstift (11, 12; 111, 112) in Längsrichtung des Türschließergehäuses an der Gehäusewand (3, 103) abgestützt ist, indem der Verbindungsstift (11, 12; 111, 112) der Stiftverbindung (10, 40, 70, 110, 140) in Längsrichtung des Türschließergehäuses an der Gehäusewand (3, 103) abgestützt ist und seinerseits den Gehäusedeckel (4, 34, 64, 104, 134) in Längsrichtung des Türschließergehäuses abstützt, **dadurch gekennzeichnet, dass** der Verbindungsstift (11, 12; 111, 112) den Gehäusedeckel (4, 34, 64, 104, 134) mit seinen beiden Längsenden überragt und mit den Überständen an der Gehäusewand (3, 103) des Türschließergehäuses gelagert ist, indem der Verbindungsstift (11, 12; 111, 112) mit den Überständen in eine sich in Querrichtung des Türschließergehäuses erstreckende Stiftaufnahmeöffnung (13, 14; 113, 114) an der Gehäusewand (3, 103) des Türschließergehäuses eingreift oder indem der Verbindungsstift (11, 12; 111, 112) mit den Überständen an der Gehäusewand (3, 103) des Türschließergehäuses aufliegend abgestützt ist.

2. Türschließergehäuse nach Anspruch 1, **dadurch gekennzeichnet, dass** die Gehäusewand (3, 103) einen Querschnittsbereich (15, 16; 115, 116) mit einer gegenüber einem anderen Querschnittsbereich vergrößerten Wandstärke aufweist und dass der Verbindungsstift (11, 12; 111, 112) der Stiftverbindung (10, 40, 70, 110, 140) in dem Querschnittsbereich (15, 16; 115, 116) mit der vergrößerten Wandstärke in Längsrichtung des Türschließergehäuses an der Gehäusewand (3, 103) abgestützt ist.

3. Türschließergehäuse nach einem der vorhergehenden Ansprüche, **dadurch gekennzeichnet, dass** der Verbindungsstift (11, 12; 111, 112) der Stiftverbindung (40, 140) den Gehäusedeckel (34, 134) in Längsrichtung des Türschließergehäuses abstützt, indem er auf der Außenseite des Gehäusedeckels (34, 134) aufliegt.

4. Türschließergehäuse nach einem der vorhergehenden Ansprüche, **dadurch gekennzeichnet, dass** der Verbindungsstift (11, 12; 111, 112) der Stiftverbindung (10, 70, 110) den Gehäusedeckel (4, 64, 104) in Längsrichtung des Türschließergehäuses abstützt, indem er in eine sich in Querrichtung des Türschließergehäuses erstreckende Stiftaufnahmeöffnung (17; 77, 78; 117, 118) an dem Gehäusedeckel (4, 64, 104) eingreift.

5. Türschließergehäuse nach einem der vorhergehenden Ansprüche, **dadurch gekennzeichnet, dass** der Gehäusedeckel (4, 34, 64, 104, 134) in Längsrichtung des Türschließergehäuses mit der Gehäusewand (3, 103) überlappt und dass der Verbindungsstift (11, 12; 111, 112) der Stiftverbindung (10, 40, 70, 110, 140) im Bereich der Überlappung mit den Überständen in eine sich in Querrichtung des Türschließergehäuses erstreckende Stiftaufnahmeöffnung (13, 14; 113, 114) an der Gehäusewand (3, 103) und/oder in eine sich in Querrichtung des Türschließergehäuses erstreckende Stiftaufnahmeöffnung (17; 77, 78; 117, 118) an dem Gehäusedeckel (4, 34, 64, 104, 134) eingreift.

6. Türschließergehäuse nach einem der vorhergehenden Ansprüche, **dadurch gekennzeichnet, dass** der in Längsrichtung des Türschließergehäuses (2) mit der Gehäusewand (3) überlappende Gehäusedeckel (4) eine kreisförmige Umfangskontur aufweist und in Umfangsrichtung von der Gehäusewand (3) umschlossen ist und dass der Verbindungsstift (11, 12) der Stiftverbindung (10) im Bereich der Überlappung an dem Gehäusedeckel (4) in eine sich in Quer-richtung des Türschließergehäuses erstreckende Stiftaufnahmeöffnung (17) eingreift, die von einer radial nach außen offenen Umfangsnut an dem Gehäusedeckel (4) gebildet ist.

7. Türschließergehäuse nach einem der vorhergehenden Ansprüche, **dadurch gekennzeichnet, dass** an der Gehäusewand (3, 103) und/ oder an dem Gehäusedeckel (4, 34, 64, 104, 134) eine Positioniereinrichtung vorgesehen ist, mittels derer die Gehäusewand (3, 103) und der Gehäusedeckel (4, 34, 64, 104, 134) relativ zueinander in Längsrichtung des Türschließergehäuses und/oder in Umfangsrichtung des Gehäusedeckels (4, 34, 64, 104, 134) mit einer gegenseitigen Solllage positionierbar sind.

8. Türschließergehäuse nach Anspruch 7, **dadurch gekennzeichnet, dass** als Positioniereinrichtung an der Gehäusewand (3, 103) und/oder an dem Gehäusedeckel (4, 34, 64, 104, 134) ein Tiefenanschlag (18, 128) vorgesehen ist, mittels dessen die Gehäusewand (3, 103) und der Gehäusedeckel (4, 34, 64, 104, 134) relativ zueinander in Längsrichtung des Türschließergehäuses mit einer gegenseitigen Solllage positionierbar sind.

9. Türschließergehäuse nach einem der vorhergehenden Ansprüche, **dadurch gekennzeichnet, dass** wenigstens ein Verbindungsstift (11, 12; 111, 112) in Form eines glattwandigen Verbindungsstiftes und/oder in Form eines Gewindestiftes und/oder in Form eines Vollstiftes und/oder in Form eines Kerbstiftes und/oder in Form eines Spann-stiftes vorgesehen ist.

10. Türschließer mit einem Türschließergehäuse (2, 32, 62, 102, 132), **dadurch gekennzeichnet, dass** das Türschließergehäuse (2, 32, 62, 102, 132) nach einem der vorhergehenden Ansprüche ausgebildet ist.

## Claims

1. Door closer housing which extends with the longitudinal direction thereof in the direction of the active line (9, 109) of the force of a closer drive, preferably a closer spring, which can be arranged inside the door closer housing and which has a housing wall (3, 103) which is provided at least at one longitudinal end of the door closer housing with a housing opening (5, 105) which is closed by means of a housing cover (4, 34, 64, 104, 134), wherein the housing cover (4, 34, 64, 104, 134) extends in the transverse direction of the door closer housing and wherein the housing cover (4, 34, 64, 104, 134) is supported in the longitudinal direction of the door closer housing on the housing wall (3, 103) by means of a pin connection (10, 40, 70, 110, 140) having at least one connection pin (11, 12; 111, 112) which extends in the transverse direction of the door closer housing by the connection pin (11, 12; 111, 112) of the pin connection (10, 40, 70, 110, 140) being supported in the longitudinal direction of the door closer housing on the housing wall (3, 103) and itself supporting the housing cover (4, 34, 64, 104, 134) in the longitudinal direction of the door closer housing, **characterised in that** the connection pin (11, 12; 111, 112) protrudes beyond the housing cover (4, 34, 64, 104, 134) with both the longitudinal ends thereof and is supported with the protrusions on the housing wall (3, 103) of the door closer housing by the connection pin (11, 12; 111, 112) with the protrusions engaging in a pin receiving opening (13, 14; 113, 114) on the housing wall (3, 103) of the door closer housing which pin receiving opening (13, 14; 113, 114)extends in the transverse direction of the door closer housing or by the connection pin (11, 12; 111, 112) being supported so as to be supported with the protrusions on the housing wall (3, 103) of the door closer housing.

2. Door closer housing according to claim 1, **characterised in that** the housing wall (3, 103) has a cross-section region (15, 16; 115, 116) with a wall thickness which is increased with respect to another cross-section region and **in that** the connection pin (11, 12; 111, 112) of the pin connection (10, 40, 70, 110, 140) is supported on the housing wall (3, 103) in the cross-section region (15, 16; 115, 116) with the increased wall thickness in the longitudinal direction of the door closer housing.

3. Door closer housing according to either of the preceding claims, **characterised in that** the connection pin (11, 12; 111, 112) of the pin connection (40, 140) supports the housing cover (34, 134) in the longitudinal direction of the door closer housing by being supported on the outer side of the housing cover (34, 134).

4. Door closer housing according to any one of the preceding claims, **characterised in that** the connection pin (11, 12; 111, 112) of the pin connection (10, 70, 110) supports the housing cover (4, 64, 104) in the longitudinal direction of the door closer housing by engaging in a pin receiving opening (17; 77, 78; 117, 118) on the housing cover (4, 64, 104) which pin receiving opening (17; 77, 78; 117, 118) extends in the transverse direction of the door closer housing.

5. Door closer housing according to any one of the preceding claims, **characterised in that** the housing cover (4, 34, 64, 104, 134) overlaps with the housing wall (3, 103) in the longitudinal direction of the door closer housing and **in that** the connection pin (11, 12; 111, 112) of the pin connection (10, 40, 70, 110, 140) in the region of the overlapping engages with the protrusions in a pin receiving opening (13, 14; 113, 114) on the housing wall (3, 103) which pin receiving opening (13, 14; 113, 114) extends in the transverse direction of the door closer housing and/or in a pin receiving opening (17; 77, 78; 117, 118) on the housing cover (4, 34, 64, 104, 134) which pin receiving opening (17; 77, 78; 117, 118) extends in the transverse direction of the door closer housing.

6. Door closer housing according to any one of the preceding claims, **characterised in that** the housing cover (4) which overlaps with the housing wall (3) in the longitudinal direction of the door closer housing (2) has a circular peripheral contour and is enclosed by the housing wall (3) in the peripheral direction and **in that** the connection pin (11, 12) of the pin connection (10) in the region of the overlapping engages on the housing cover (4) in a pin receiving opening (17) which extends in the transverse direction of the door closer housing and which is formed by a radially outwardly open peripheral groove in the housing cover (4).

7. Door closer housing according to any one of the preceding claims, **characterised in that** there is provided on the housing wall (3, 103) and/or on the housing cover (4, 34, 64, 104, 134) a positioning device by means of which the housing wall (3, 103) and the housing cover (4, 34, 64, 104, 134) can be positioned relative to each other in the longitudinal direction of the door closer housing and/or in the peripheral direction of the housing cover (4, 34, 64, 104, 134) with a desired mutual position.

8. Door closer housing according to claim 7, **characterised in that** there is provided as a positioning device on the housing wall (3, 103) and/or on the housing cover (4, 34, 64, 104, 134) a depth stop (18, 128), by means of which the housing wall (3, 103) and the housing cover (4, 34, 64, 104, 134) can be positioned relative to each other in the longitudinal direction of the door closer housing with a desired mutual position.

9. Door closer housing according to any one of the preceding claims, **characterised in that** at least one connection pin (11, 12; 111, 112) is provided in the form of a smooth-walled connection pin and/or in the form of a threaded pin and/or in the form of a solid pin and/or in the form of a grooved pin and/or in the form of a dowel pin.

10. Door closer having a door closer housing (2, 32, 62, 102, 132), **characterised in that** the door closer housing (2, 32, 62, 102, 132) is constructed according to any one of the preceding claims.

## Revendications

1. Boîtier de ferme-porte s'étendant, par sa direction longitudinale, dans la direction de la ligne d'action (9, 109) de la force d'un entraînement à la fermeture pouvant être logé à l'intérieur dudit boîtier de ferme-porte, de préférence d'un ressort de fermeture, et muni d'une paroi (3, 103) pourvue, à au moins une extrémité longitudinale dudit boîtier de ferme-porte, d'une ouverture (5, 105) obturée par un couvercle (4, 34, 64, 104, 134) dudit boîtier, sachant que ledit couvercle (4, 34, 64, 104, 134) s'étend dans la direction transversale dudit boîtier de ferme-porte, et que ledit couvercle (4, 34, 64, 104, 134) prend appui contre ladite paroi (3, 103), dans la direction longitudinale dudit boîtier de ferme-porte, au moyen d'une liaison goupillée (10, 40, 70, 110, 140) dotée d'au moins une goupille de solidarisation (11, 12; 111, 112) s'étendant dans la direction transversale dudit boîtier de ferme-porte, en ce sens que ladite goupille de solidarisation (11, 12 ; 111, 112) de ladite liaison goupillée (10, 40, 70, 110, 140) est en appui contre ladite paroi (3, 103) dans la direction longitudinale du boîtier de ferme-porte et procure, à son tour, un appui audit couvercle (4, 34, 64, 104, 134) dans la direction longitudinale dudit boîtier de ferme-porte, **caractérisé par le fait que** la goupille de solidarisation (11, 12; 111, 112) dépasse au-delà du couvercle (4, 34, 64, 104, 134) du boîtier par ses deux extrémités longitudinales et est montée, par les régions en débord, sur la paroi (3, 103) dudit boîtier de ferme-porte, en ce sens que ladite goupille de solidarisation (11, 12; 111, 112) est reçue, par lesdites régions en débord, dans un orifice (13, 14; 113, 114) sur ladite paroi (3, 103) du boîtier de ferme-porte, ledit orifice (13, 14 ; 113, 114) s'étendant dans la direction transversale dudit boîtier de ferme-porte, ou en ce sens que ladite goupille de solidarisation (11, 12; 111, 112) prend appui à plat, par lesdites régions en débord, sur ladite paroi (3, 103) dudit boîtier de ferme-porte.

2. Boîtier de ferme-porte, selon la revendication 1, **caractérisé par le fait que** la paroi (3, 103) dudit boîtier présente une zone (15, 16; 115, 116) de section transversale qui est dotée d'une épaisseur de paroi accrue par rapport à celle d'une autre zone de la section transversale ; et **par le fait que** la goupille de solidarisation (11, 12 ; 111, 112) de la liaison goupillée (10, 40, 70, 110, 140) est en appui contre ladite paroi (3, 103), dans la direction longitudinale dudit boîtier de ferme-porte, par ladite zone (15, 16 ; 115, 116) de section transversale dotée de ladite épaisseur de paroi accrue.

3. Boîtier de ferme-porte, selon l'une des revendications précédentes, **caractérisé par le fait que** la goupille de solidarisation (11, 12; 111, 112) de la liaison goupillée (40, 140) procure un appui au couvercle (34, 134) du boîtier, dans la direction longitudinale dudit boîtier de ferme-porte, en ce sens qu'elle repose à plat sur la face extérieure dudit couvercle (34, 134).

4. Boîtier de ferme-porte, selon l'une des revendications précédentes, **caractérisé par le fait que** la goupille de solidarisation (11, 12; 111, 112) de la liaison goupillée (10, 70, 110) procure un appui au couvercle (6, 64, 104) du boîtier, dans la direction longitudinale dudit boîtier de ferme-porte, en ce sens qu'elle est reçue dans un orifice (17 ; 77, 78 ; 117, 118) sur ledit couvercle (6, 64, 104), ledit orifice (17 ; 77, 78 ; 117, 118) s'étendant dans la direction transversale dudit boîtier de ferme-porte.

5. Boîtier de ferme-porte, selon l'une des revendications précédentes, **caractérisé par le fait que** le couvercle (4, 34, 64, 104, 134) du boîtier est en chevauchement avec la paroi (3, 103) dans la direction longitudinale dudit boîtier de ferme-porte ; et **par le fait que** la goupille de solidarisation (11, 12; 111, 112) de la liaison goupillée (10, 40, 70, 110, 140) est reçue, par les régions en débord, dans la zone du chevauchement dans un orifice (13, 14 ; 113, 114) sur ladite paroi (3, 103), ledit orifice (13, 14 ; 113, 114) s'étendant dans la direction transversale dudit boîtier de ferme-porte, et/ou dans un orifice (17 ; 77, 78 ; 117, 118) sur ledit couvercle (4, 34, 64, 104, 134) ledit orifice (17 ; 77, 78 ; 117, 118) s'étendant dans la direction transversale dudit boîtier de ferme-porte.

6. Boîtier de ferme-porte, selon l'une des revendications précédentes, **caractérisé par le fait que** le couvercle (4) du boîtier, en chevauchement avec la paroi (3) dans la direction longitudinale dudit boîtier (2) de ferme-porte, présente un profil périphérique circulaire et est entouré par ladite paroi (3) dudit boîtier dans la direction périphérique ; et **par le fait que** la goupille de solidarisation (11, 12) de la liaison goupillée (10) est reçue dans la zone du chevauchement, sur ledit couvercle (4) du boîtier, dans un orifice (17), ledit orifice (17) s'étendant dans la direction transversale dudit boîtier de ferme-porte et étant formé par une rainure périphérique ouverte radialement vers l'extérieur sur ledit couvercle (4).

7. Boîtier de ferme-porte, selon l'une des revendications précédentes, **caractérisé par** la présence, sur la paroi (3, 103) du boîtier et/ou sur le couvercle (4, 34, 64, 104, 134) dudit boîtier, d'un dispositif de positionnement au moyen duquel ladite paroi (3, 103) et ledit couvercle (4, 34, 64, 104, 134) peuvent être positionnés l'un par rapport à l'autre, avec position de consigne réciproque, dans la direction longitudinale dudit boîtier de ferme-porte et/ou dans la direction périphérique dudit couvercle (4, 34, 64, 104, 134) dudit boîtier.

8. Boîtier de ferme-porte, selon la revendication 7, **caractérisé par** la présence sur la paroi (3, 103) du boîtier et/ou sur le couvercle (4, 34, 64, 104, 134) dudit boîtier, en tant que dispositif de positionnement, d'une butée de profondeur (18, 128) au moyen de laquelle ladite paroi (3, 103) et ledit couvercle (4, 34, 64, 104, 134) peuvent être positionnés l'un par rapport à l'autre, avec position de consigne réciproque, dans la direction longitudinale dudit boîtier de ferme-porte.

9. Boîtier de ferme-porte, selon l'une des revendications précédentes, **caractérisé par le fait qu'**au moins une goupille de solidarisation (11, 12 ; 111, 112) est prévue sous la forme d'une goupille de solidarisation à paroi lisse et/ou sous la forme d'un axe fileté et/ou sous la forme d'un axe massif et/ou sous la forme d'une goupille cannelée et/ou sous la forme d'une goupille de serrage.

10. Ferme-porte équipé d'un boîtier (2, 32, 62, 102, 132), **caractérisé par le fait que** le boîtier (2, 32, 62, 102, 132) dudit ferme-porte est réalisé conformément à l'une des revendications précédentes.
